# EUROPÄISCHE PATENTANMELDUNG

(11) **EP 0 426 612 A1**
(43) Veröffentlichungstag der Anmeldung: **08.05.1991**
(21) Anmeldenummer: 90810787.3
(22) Anmeldetag: 16.10.1990
(51) Int. Cl.: B65G 47/88

(54) **Arretiervorrichtung**

(30) Priorität: 03.11.1989 DE 3936647
(71) Anmelder: JAS AG JET AGE SYSTEMS, CH-8302 Kloten (CH)
(72) Erfinder: Mischler, Ernst, CH-8302 Kloten (CH)
(74) Vertreter: Rottmann, Maximilian R.

(57) **Zusammenfassung**

Es wird eine Arretiereinrichtung mit einem schwenkbaren Arretierorgan (22) vorgeschlagen, welches als rechtwinkliges Dreieck ausgebildet ist. In der einen Schwenklage des Arretierorgans (22) ragt eine Arretierfläche (24) desselben in die Bewegungsbahn eines Laufwagens, während eine Anschlagfläche (25) des Arretierorgans gegen das freie Gelenk (20) eines gestreckten Kniehebels (15, 16) zur Auflage kommt. Zum Lösen der Arretierung wird eine Betätigungseinrichtung (26) gebraucht, welche am Verbindungsglied (17) der beiden Hebelarme (15, 16) des Kniehebels angreift. Die Arretiereinrichtung hält sehr grossen Belastungen stand und kann mit einfachen und leichten Mitteln gelöst werden.

## Beschreibung

Die vorliegende Erfindung bezieht sich auf eine Arretiervorrichtung für einen entlang einer Schienenfahrbahn beweglichen Laufwagen nach dem Oberbegriff des Patentanspruchs 1.

Die Schienenfahrbahn wird oft gegenüber einer Arbeitsebene erhöht angeordnet, insbesondere im Bereich der Decke eines Arbeitsraumes verlegt, wobei die Laufwagen entlang dieser Schienenfahrbahn in der Transportebene bewegbar sind. Die Transportwagen können Lastaufnahmeorgane, z.B. in der Form von Körben, Plattformen oder dgl. aufweisen, welche die zu transportierenden Güter aufnehmen oder die Güter können direkt an stangenartigen Elementen angehängt werden, welche dann Teile der Transportwagen bilden. Innerhalb einer solchen Anlage werden Transportwagen in grosser Zahl verwendet, im allgemeinen mit gleichen, genormten Abmessungen, wobei an vorbestimmten Stellen der Schienenfahrbahn Arretiereinrichtungen vorhanden sind, mittels welchen die auf einem Gefälle der Schienenfahrbahn beweglichen Laufwagen angehalten und wieder zum Rollen gebracht werden können. Die Arretiereinrichtungen sind, wie erwähnt, mit schwenk baren Arretierorganen versehen, wobei jedes Arretierorgan eine Anschlagfläche und eine Arretierfläche aufweist, wobei zum Arretieren die Arretierfläche in die Bewegungsbahn des Laufwagens hineinragt. Solche Arretiereinrichtungen arbeiten sehr zuverlassig, weisen aber dann Probleme auf, wenn sie durch die Laufwagen schwer belastet werden, indem schwere Laufwagen zum Einsatz kommen oder eine grössere Anzahl von Laufwagen miteinander gegen ein Arretierorgan aufstossen. In diesem Falle bildet sowohl die zuverläassige Arretierung der Laufwagen als auch das Lösen der Arretierung grosse Probleme. Es ist insbesondere schwierig, ein unter schwerer Belastung zuverlässig wirkendes Arretierorgan zu lösen, d.h. aus der verriegelten Wirkstellung in die Ruhestellung zu bringen, wenn dieses Arretierorgan stark belastet ist.

Die durch die Erfindung zu lösende Aufgabe besteht also darin, eine eingangs definierte Arretiereinrichtung so auszubilden, dass diese zuverlässig wirkt und auch unter grosser Belastung leicht und mit einfachen Mitteln gelöst, d.h. aus der Wirkstellung in die Ruhestellung gebracht werden kann. Diese Aufgabe wird erfindungsgemäss durch die im kennzeichnenden Teil des Anspruchs 1 aufgeführten Merkmale gelöst.

Ein in Verbindung mit der vorgeschlagenen Arretiereinrichtung zu gebrauchender Kniehebel besteht aus zwei gelenkig miteinander verbundenen einarmigen Hebeln, welche auch an ihren anderen Enden gelenkig gelagert sind. Übt man auf das Mittelgelenk eine zur Verbindungslinie der äusseren Gelenke rechtwinklig gerichtete Kraft aus, so wird in Richtung der Verbindungslinie eine grosse Längskraft erzeugt, die um so grösser ist, je kleiner der Winkel zwischen der Verbindungslinie und den Hebeln ist. Ist dieser Winkel 0, so braucht es zur Überwindung der Längskräfte theoretisch eine unendlich grosse Kraft. Andererseits ist zum Beugen des Kniehebels nur eine kleine, rechtwinklig zur Verbindungslinie wirkende Gegenkraft notwendig. Dies bedeutet, dass ein durch einen gestreckten Kniehebel gestützter Anschlag sehr stark belastbar ist und der Kniehebel trotzdem mit einer relativ kleinen Kraft aus der gestreckten in eine gebeugte Stellung gebracht werden kann.

In der praktischen Ausbildung der Arretiereinrichtung wird der Gegenanschlag durch das eine äussere Gelenk des aus zwei gelenkig verbundenen Hebelarmen gebildeten Kniehebels geformt, welches Gelenk dann durch eine weitere Gelenkverbindung mit der Drehachse des pendelnd aufgehängten Arretierorgans verbunden wird, während das andere äussere Gelenk des Kniehebels um eine feste Achse schwenkbar gelagert wird.

In dieser Weise wird wiederum erreicht, dass der Gegenanschlag, welcher beim gestreckten Kniehebel im Schwenkbereich des Arretierorgans liegt und die Verschwenkung desselben aus der Bewegungsbahn des Laufwagens verhindert, beim Beugen des Kniehebels eine kreisbogenförmige Bahn beschreibt und so aus dem Schwenkbereich des Arretierorgans gebracht wird.

Die Betätigung des Kniehebels kann in einfacher Weise durch eine als Kolben-Zylindereinheit ausgebildete Betätigungseinrichtung erfolgen, wobei die Kolben-Zylindereinheit hydraulisch oder mechanisch bzw. elektrisch betrieben werden kann.

Die vorgeschlagene Arretiereinrichtung ist sehr einfach auszuführen, da zum Bilden der Hebelarme des Kniehebels sowie zum Bilden der weiteren Gelenkverbindung einfache Kettenglieder Verwendung finden können, die fertig in jeder Grösse und Stärke erhältlich sind. Auch die Ausbildung des Arretierorgans ist einfach, so dass dasselbe billig hergestellt werden kann. Zu diesem Zwecke kann ein dreieckförmiges Flacheisen Verwendung finden, welches zwei annähernd rechtwinklig zueinander verlaufenden Seiten von unterschiedlichen Längen aufweist, wobei die schwenkbare Befestigung dieses dreieckförmigen Arretierorgans im Bereiche des Zusammentreffens der beiden rechtwinklig zueinander verlaufenden Seiten erfolgt. Die kürzere Seite bildet dann die Arretierfläche, wahrend die längere Seite als Anschlagfläche ausgebildet ist.

Auf beiliegender Zeichnung ist ein Ausführungsbeispiel des Erfindungsgegenstands dargestellt, und zwar zeigen:
Fig. 1 die allgemeine Anordnung einer Fördervorrichtung zum Transportieren von Gütern mit einer Arretiereinrichtung in rein schematischer Darstellung;
Fig. 2 eine in Seitenansicht gezeigte Arretiereinrichtung mit Arretierorgan in Wirkstellung; und
Fig. 3 dieselbe Arretiereinrichtung in Ruhestellung des Arretierorgans.

In Fig. 1 ist ganz allgemein eine Fördervorrichtung zum Transportieren von Gütern dargestellt, welche eine im Bereich der Decke 1 eines Arbeitsraums 2 angeordnete Schienenfahrbahn 3 aufweist. Bei diesem Beispiel ist die Anordnung so getroffen, dass im Bereich einer Arbeitsstelle 4, die auf dem Fussboden 7 des Arbeitsraums 2 vorgesehen ist, die Schienenfahrbahn 3 durch einen senk- und hebbaren Abschnitt 5 unterbrochen ist. Dieser Abschnitt ist von einer gehobenen Stellung, in welcher er eine Fortsetzung der Schienenfahrbahn 3 bildet, in eine gestrichelt gezeichnete gesenkte Stellung verstellbar.

Entlang der Schienenfahrbahn 3 sind Laufwagen 6 verfahrbar, welche Tragkörbe 8 tragen. Die Bewegungsrichtung ist mit Pfeilen angegeben.

Im Bereich der Einfahrstelle zur Senk- und Hubstation ist die Schienenfahrbahn mit einer Arretiereinrichtung 9 versehen, mittels welcher die einfahrenden Laufwagen 6 aufgehalten werden können. Die Arretiereinrichtung weist in bekannter Weise ein schwenkbares Arretierorgan auf, das eine Anschlagfläche und eine Arretierfläche aufweist, wobei durch die Schwenkung des Arretierorgans die Arretierfläche aus einer in die Bewegungsbahn des Laufwagens hineinragenden Wirkstellung in eine aus der Bewegungsbahn entfernten Ruhestellung gelangen kann. Dies wird anschliessend näher beschrieben. Zweckmässigerweise sind in der Mitte des Abschnitts 5 und auf der anderen Seite desselben weitere Arretiereinrichtungen 10 und 11 vorgesehen, wobei der Abstand derselben annähernd der Länge des Laufwagens entspricht.

Es kann jetzt vorkommen, dass mehrere beladene Laufwagen gegen die erste Arretiereinrichtung anstossen, so dass auf diese ein beträchtlicher Druck ausgeübt wird. Die Arretierung sollte jedem Druck zuverlässig standhalten und andererseits sollte nur wenig Kraft zum Lösen der Arretierung notwendig sein. Um diese Aufgabe zu erfüllen, wird die aus den Fig. 2 und 3 ersichtliche Konstruktion zur Ausbildung der Arretiereinrichtung gewählt.

Die Arretiervorrichtung ist in einer im Querschnitt U-förmigen Schiene 12 untergebracht, welche nach oben offen ist und unten eine Ausnehmung 33 besitzt. Auf beiden Seiten der Schiene ist je eine Tragplatte 13 vorgesehen, wobei zwischen den beiden gegenüberliegenden Tragplatten ein Kniehebel 14 eingesetzt ist. In Fig. 2 ist der Kniehebel 14 in gestreckter Stellung dargestellt. Der Kniehebel 14 weist zwei Hebelarme 15 und 16 auf, die zweckmässigerweise aus je einem Kettenglied bestehen. Die beiden Hebelarme 15 und 16 sind mit Hilfe einer Achse 17 gelenkig miteinander verbunden und das der Achse abgekehrte Ende des Hebelarm 15 ist schwenkbar um eine Achse 18 gelagert. Diese Achse 18 erstreckt sich quer zwischen den beiden Tragplatten 13. Am freien Ende des Hebelarms 16 ist eine Gelenkverbindung 19 vorgesehen, welche wiederum aus einem Kettenglied besteht, das mit einer Achse 20 an den Hebelarm 16 angeschlossen und um eine feste Achse 21 schwenkbar gelagert ist. Die Achse 21 erstreckt sich parallel zur Achse 18 unterhalb dieser und ist wiederum zwischen den beiden Tragplatten 13 befestigt. Um diese Achse 21 ist ferner ein Arretierorgan 22 schwenkbar gelagert. Das Arretierorgan 22 ist annähernd dreieckförmig ausgebildet und weist zwei annähernd rechtwinklig zueinander verlaufende Seiten 23 und 24 auf, welche unterschiedlich lang sind, wobei die kürzere Seite 23 einen Knick aufweist. Die abgeschrägte Fläche 25 ist als Arretierfläche ausgebildet, wie dies noch später erläutert wird. Die Fläche entlang der längeren Seite 24 dient als Anschlagfläche.

In Fig. 2 ist die Wirkstellung des Arretierorgans 22 dargestellt, in welcher die der Seite 24 anschliessende Arretierfläche durch die Ausnehmung 33 in die Bewegungsbahn der Laufwagen hineinragt. In dieser Stellung stützt sich die Fläche 25 des Arretierorgans entlang der kürzeren Seite des Dreiecks gegen die Achse 20 ab, so dass das Arretierorgan 22 nur im Gegenuhrzeigersinne verschwenkt werden kann, während ein Überfahren desselben von rechts nach links nicht möglich ist. In der dargestellten Stellung nämlich befinden sich die drei Achsen 17, 18 und 20 in einer gemeinsamen Ebene, so dass der Kniehebel 14 gestreckt ist und durch Druck auf die Achse 20 nicht gebeugt werden kann. Die Achse 20 bildet einen Gegenanschlag, welcher jedem Druck seitens des Arretierorgans 22 standhält.

Am gemeinsamen Verbindungsgelenk der beiden Hebelarme 15 und 16 des Kniehebels 14, und zwar an der Achse 17, ist eine Betätigungseinrichtung 26 angeschlossen. Die Betätigungseinrichtung ist mit einem Kurbeltrieb 27 versehen, welcher mit Hilfe einer Kolben-Zylindereinheit oder eines Elektromotors angetrieben wird. Der Kurbeltrieb 27 steht durch eine zweiteilige Pleuelstange 28, 29 mit dem gemeinsamen Gelenk der Hebelarme 15 und 16 und zwar mit der Achse 17 in Verbindung, wobei die beiden Teile 28 und 29 mit Hilfe eines Verbindungsstücks 30 gekoppelt sind, so dass durch Schraubenmuttern 31, 32 der achsiale Abstand der beiden Teile der Pleuelstange 28, 29 und somit die Gesamtlänge der Pleuelstange genau eingestellt werden kann.

Durch die Drehung des Kurbeltriebs 27 im Gegenuhrzeigersinne wird die Arretierung des Arretierorgans 22 gelöst, wobei der Kniehebel 14 die aus Fig. 3 ersichtliche Stellung einnehmen wird. Bei dieser Drehbewegung des Kurbeltriebs 27 wird der Hebelarm 15 im Gegenuhrzeigersinne um die Achse 18 geschwenkt, wobei die Achse 17 sich entlang eines Kreisbogens bewegt. Dadurch erfährt auch die Gelenkverbindung 19 eine Schwenkung und zwar im Uhrzeigersinne, wobei die Achse 20 einen Kreisbogen um die Achse 21 beschreibt. Dadurch gerät die als Gegenanschlag dienende Achse 20 aus dem Bereich der Anschlagfläche des Arretierorgans 22, so dass dieses frei um die feste Achse 21 pen deln kann. Beim Eintreffen eines Laufwagens wird das Arretierorgan 22 im Uhrzeigersinne in die aus Fig. 3 ersichtliche Stellung geschwenkt, so dass die Durchfahrt des Laufwagens freigegeben ist. Die Achse 20 dient jetzt zur Begrenzung des Pendelausschlags.

Bei der Betätigung des Kurbeltriebs 27 in entgegengesetzter Richtung, d.h. im Uhrzeigersinne, wird der Kniehebel 14 wieder gestreckt und nimmt die aus Fig. 2 ersichtliche Stellung ein. Bei der Bewegung der Achse 17 bewirkt diese auch eine Schwenkung des Arretierorgans 22 in die vertikale Stellung, aus welcher ein Ausschwenken im Uhrzeigersinne nicht mehr möglich ist.

In der beschriebenen Weise wurde eine Arretiereinrichtung gebildet, bei welcher das Arretierorgan sehr grosse Belastungen aushält und trotzdem mit relativ leichten Mitteln gelöst werden kann.

## Patentansprüche

1. Arretiereinrichtung für einen entlang einer Schienenfahrbahn beweglichen Laufwagen, mit einem schwenkbaren Arretierorgan (22), das eine Anschlagfläche (25) und eine Arretierfläche (24) aufweist, wobei durch die Schwenkung des Arretierorganes (22) die Arretierfläche (24) aus einer in die Bewegungsbahn des Laufwagens hineinragenden Wirkstellung in eine aus der Bewegungsbahn entfernten Ruhestellung gelangt,
**dadurch gekennzeichnet,**
dass die Anschlagfläche (25) des Arretierorganes (22) mit einem Kniehebel (14) zusammenwirkt, der einen beweglichen Gegenanschlag (20) aufweist, welcher, in gestreckter Stellung des Kniehebels, im Schwenkbereich des Arretierorganes (22) liegt und eine Verschwenkung desselben aus der Bewegungsbahn verhindert während in vollständig gebeugter Stellung des Kniehebels, eine Verschwenkung des Arretierorganes aus der Bewegungsbahn zulässt.

2. Arretiereinrichtung nach Anspruch 1,
**dadurch gekennzeichnet,**
dass das eine äussere Gelenk des aus zwei gelenkig verbundenen Hebelarmen (15, 16) gebildeten Kniehebels (14) eine als Gegenanschlag ausgebildete Achse (20) besitzt, die durch eine weitere Gelenkverbindung (19) mit der festen Drehachse (21) des pendelnd aufgehängten Arretierorganes (22) verbunden ist, während das andere äussere Gelenk des Kniehebels (14) um eine feste Achse (18) schwenkbar gelagert ist.

3. Arretiereinrichtung nach Anspruch 2,
**dadurch gekennzeichnet,**
dass an der Achse (17) des gemeinsamen Verbindungsgelenks der beiden Hebelarme (15, 16) des Kniehebels (14) eine Betätigungseinrichtung (26) zum Strecken und Beugen des Kniehebels angeschlossen ist.

4. Arretiereinrichtung nach Anspruch 3,
**dadurch gekennzeichnet,**
dass die Betätigungseinrichtung (26) eine Kolben-Zylindereinheit aufweist.

5. Arretiereinrichtung nach Anspruch 4,
**dadurch gekennzeichnet,**
dass die beiden Hebelarme (15, 16) des Kniehebels (14), sowie die weitere Gelenkverbindung (19) aus Kettengliedern bestehen.

6. Arretiereinrichtung nach Anspruch 5,
**dadurch gekennzeichnet,**
dass das dreieckförmige Arretierorgan (22) zwei rechtwinklig zueinander verlaufende Seiten (23, 24) von unterschiedlicher Länge aufweist, und im Bereiche des Zusammentreffens der beiden rechtwinklig zueinander verlaufenden Seiten (23, 24) schwenkbar gelagert ist.

7. Arretiereinrichtung nach Anspruch 6,
**dadurch gekennzeichnet,**
dass an der kürzeren Seite des dreieckförmigen Arretierorganes eine Arretierfläche und an der langeren Seite desselben eine Anschlagfläche ausgebildet ist.
